# FASCICULE DE BREVET EUROPEEN

(11) **EP 0 383 639 B1**
(45) Date de publication et mention de la délivrance du brevet: **01.10.1997**
(21) Numéro de dépôt: 90400026.2
(22) Date de dépôt: 04.01.1990
(51) Int. Cl.: G10D 7/10, G10D 9/04

(54) **Instrument de musique à barillet**
Musikinstrument mit Zylinderventil
Musical instrument with a cylinder valve

(30) Priorité: 16.02.1989 FR 8902029
(43) Date de publication de la demande: 22.08.1990
(73) Titulaire: Hulot, Pierre-Marie Justin Marcel, F-62 350 Busnes St-Venant (FR)
(72) Inventeur: Hulot, Pierre-Marie Justin Marcel, F-62 350 Busnes St-Venant (FR)
(74) Mandataire: Bourgognon, Jean-Marie

(56) Documents cités:
- DE-C- 559 300
- FR-A- 424 455

## Description

La présente invention se rapporte aux instruments de musique à vent, dont l'embouchure communique avec le pavillon, directement ou par l'intermédiaire d'un circuit de changement de tonalité, grâce à un barillet. Il s'agit notamment des cuivres comme les petits cuirs, tels que la trompette, le bugle, le cornet, le cors d'harmonie, les moyens cuivres comme l'alto, le trombone à coulisse, le trombone à piston, les gros cuivres, comme la basse, la contrebasse, le tuba, le contretuba, l'hélicon, le soubassophone, le trombon basse, le trombon contrebasse, ainsi que les instruments de batterie fanfare, tels que les clairons-trompettes, les trompettes-clairons.

On connaît déjà un instrument de ce genre, à barillet cylindrique ayant une perce d'entrée communiquant avec l'embouchure de l'instrument, une perce de sortie communiquant avec la pavillon de l'instrument, une perce de dérivation et une perce de retour Le document FR-A-424 455 donne un exemple d'un tel instrument. La perce de dérivation communique avec la perce de retour par un circuit de changement de tonalité. Il est prévu des moyens pour mettre la perce d'entrée en communication au choix avec la perce de sortie qui est dans son prolongement ou avec la perce de dérivation, l'air se déplaçant dans ce cas dans le barillet en faisant deux coudes à 90°. Il s'en suit une perte de charge importante très différente de celle qui se produit lorsque l'air passe en ligne droite de la perce d'entrée à la perce de sortie. L'instrumentiste doit corriger cette variation en soufflant plus fort. Il lui est très difficile de doser exactement la force supplémentaire du souffle pour compenser la perte de charge lors du changement de régistre.

L'invention pallie cet inconvénient par un instrument de musique qui facilite l'émission, en sorte que l'instrumentiste peut jouer plus juste avec moins d'effort.

L'invention a donc pour objet un instrument de musique, du type indiqué ci-dessus, dans lequel la perce d'entrée et la perce de sortie sont ménagées à des niveaux différents le long de l'axe du barillet. Grâce à la distance dont on dispose ainsi entre les deux perces, on peut donner à la lumière du rotor les mettant en communication, une courbure peu prononcée et qui équivaut sensiblement pour l'émission à un passage en ligne droite de la perce d'entrée à la perce de sortie. Cette caractéristique permet aussi de disposer la perce d'entrée et la perce de dérivation à des niveaux différents le long de l'axe du barillet et de se servir de la même lumière du rotor pour alimenter au choix à partir de la perce d'entrée la perce de sortie ou la perce de dérivation, notamment quand la perce de sortie et la perce de dérivation sont disposées de manière symétrique par rapport à la perce d'entrée. Dans ce cas, l'émission est exactement la même, quel que soit le registre.

Suivant un mode préféré de réalisation,la perce d'entrée est ménagée dans l'une des faces frontales du barillet cylindrique et, de préférence, est axiale. On obtient les résultats les meilleurs quand la perce de sortie et la perce de dérivation, ainsi que, le cas échéant, la perce de retour, sont plus éloignées de la face frontale dans laquelle est ménagée la perce d'entrée que de la face frontale opposée. Avantageusement la perce de sortie, la perce de dérivation et éventuellement aussi la perce de retour sont à un même niveau le long de l'axe du barillet, en étant de préférence radiales.

L'invention vise particulièrement un Instrument de musique à vent dont l'embouchure (1) communique avec le pavillon (12) directement ou par l'intermédiaire d'un circuit de changement de tonalité (13) grâce à un barillet formé d'une coquille cylindrique ayant une perce d'entrée (3) communiquant avec l'embouchure (1), une perce de sortie (5) communiquant avec le pavillon (12), une perce de dérivation (6) et une perce de retour (7) entre lesquelles est monté le circuit de changement de tonalité (13), d'un rotor (8) cylindrique monté tournant dans la coquille par rapport à son axe (X,X') dans l'une des moitiés hémicylindriques duquel est ménagé une première lumière (9) sensiblement transversale à l'axe (X,X') du rotor (8) et dans l'autre moitié hémicylindrique, diamètralement opposée à la première, duquel est ménagé une seconde lumière (10) dont l'une des extrémités débouche sur la face latérale du rotor (8) suivant une direction sensiblement perpendiculaire à l'axe (X,X'), et d'un mécanisme (15) destiné à faire tourner le rotor (8) autour de son axe (X,X') par rapport à la coquille de manière à mettre la perce d'entrée (3) en communication au choix avec la perce de sortie (5) ou avec la perce de dérivation (6) par la seconde lumière (10), caractérisé en ce que la perce d'entrée est axiale et est ménagée dans l'une des faces frontales de la coquille, l'autre extrémité de la seconde lumière est axiale et débouche sur l'une des faces frontales du rotor (8), et la perce de sortie (5) et la perce de dérivation (6) sont disposées symétriquement par rapport à la perce d'entrée (3) de façon que les trajets suivis par l'air pour passer de la perce d'entrée (3) à la perce de sortie (5) et de la perce d'entrée (3) à la perce de dérivation (6) aient la même longueur et la même courbure.

Aux dessins annexés, donnés uniquement à titre d'exemple:
- La figure 1 est une vue partielle en perspective d'un trombone suivant l'invention,
- La figure 2 est une vue éclatée du barillet du trombone de la figure 1,
- La figure 3 est une vue en coupe suivant un plan normal à l'axe X,X' de la figure 2 et passant par le diamètre d'une lumière, alors que la perce d'entrée communique avec la perce de sortie, et
- La figure 4 est une vue semblable à la figure 3, alors que la perce d'entrée communique avec la perce de dérivation.

Le trombone représenté à la figure 1 comporte une embouchure 1 que l'instrumentiste porte à sa bouche et qui se prolonge par un tuyau 2 coudé appelé coulisse débouchant dans la perce d'entrée 3 axiale de la coquille 4 cylindrique d'un barillet. La coquille du barillet comporte aussi une perce de sortie 5, une perce de dérivation 6 et une perce de retour 7. Ces trois perces 5, 6 et 7 sont radiales et sont, dans un même plan transversal, plus éloigné de la face frontale où débouche la perce d'entrée 3 que de la face frontale opposée.

Dans le barillet est monté tournant un rotor 8 cylindrique comprenant dans une moitié hémicylindrique une lumière 9 sensiblement transversale à l'axe X,X' du rotor et une lumière 10 dont l'une des extrémités débouche suivant un orifice axial dans l'une des faces latérales du rotor et dont l'autre extrémité débouche suivant un orifice radial sur la face latérale du rotor.

La perce de sortie 5 communique par un tuyau 11 avec le pavillon 12. La perce de dérivation 6 communique par l'intermédiaire d'un circuit de changement de tonalité 13 avec la perce de retour 7. Le tuyau 2 et le tuyau 1 sont reliés par une traverse 14 sur laquelle est monté basculant un levier ou une palette 15 relié à une manivelle 16 attaquant un tourillon 17 axial du rotor et permettant ainsi de le faire tourner d'un quart de tour.

A la figure 3, la perce d'entrée 3 communique par la lumière 10 avec la perce de sortie 5. A la figure 4, le rotor a tourné de 90°. La perce d'entrée 3 communique avec la perce de dérivation 6 par la lumière 10, tandis que la perce de retour 7 communique avec la perce de sortie 5 par la lumière 9.

Le trajet suivi par l'air pour passer de la perce d'entrée 3 à la perce de sortie 5 ou à la perce de dérivation 6 est exactement le même en longueur et en courbure. Cette courbure est d'autant moins prononcée que les perces 5 et 6 sont plus éloignées de la face frontale de la coquille, dans laquelle débouche la perce d'entrée 3, que de la face frontale opposée.

## Revendications

1. Instrument de musique à vent dont l'embouchure (1) communique avec le pavillon (12) directement ou par l'intermédiaire d'un circuit de changement de tonalité (13) grâce à un barillet formé d'une coquille cylindrique ayant une perce d'entrée (3) communiquant avec l'embouchure (1), une perce de sortie (5) communiquant avec le pavillon (12), une perce de dérivation (6) et une perce de retour (7) entre lesquelles est monté le circuit de changement de tonalité (13), d'un rotor (8) cylindrique monté tournant dans la coquille par rapport à son axe (X,X') dans l'une des moitiés hémicylindriques duquel est ménagé une première lumière (9) sensiblement transversale à l'axe (X,X') du rotor (8) et dans l'autre moitié hémicylindrique, diamètralement opposée à la première, duquel est ménagé une seconde lumière (10) dont l'une des extrémités débouche sur la face latérale du rotor (8) suivant une direction sensiblement perpendiculaire à l'axe (X,X'), et d'un mécanisme (15) destiné à faire tourner le rotor (8) autour de son axe (X,X') par rapport à la coquille de manière à mettre la perce d'entrée (3) en communication au choix avec la perce de sortie (5) ou avec la perce de dérivation (6) par la seconde lumière (10), caractérisé en ce que la perce d'entrée est axiale et est ménagée dans l'une des faces frontales de la coquille, l'autre extrémité de la seconde lumière est axiale et débouche sur l'une des faces frontales du rotor (8), et la perce de sortie (5) et la perce de dérivation (6) sont disposées symétriquement par rapport à la perce d'entrée (3) de façon que les trajets suivis par l'air pour passer de la perce d'entrée (3) à la perce de sortie (5) et de la perce d'entrée (3) à la perce de dérivation (6) aient la même longueur et la même courbure.

2. Instrument suivant la revendication 1, caractérisé en ce que la perce d'entrée (3) et la perce de dérivation (6) sont à des niveaux différents le long de l'axe (X,X') du barillet.

3. Instrument suivant l'une des revendications précédentes, caractérisé en ce que la perce d'entrée (3) débouche sur l'une des faces frontales du barillet.

4. Instrument suviant la revendication 3, caractérisé en ce que la perce d'entrée (3) est axiale.

5. Instrument suivant l'une des revendications précédentes, caractérisé en ce que la perce de sortie (5) et/ou la perce de dérivation (6) et/ou la perce de retour (7) sont plus éloignées de la face frontale dans laquelle débouche la perce d'entrée (3) que de l'autre face frontale du barillet.

6. Instrument suivant l'une des revendications précédentes, caractérisé en que la perce de dérivation (6) et la perce de retour (7) sont disposées symétriquement par rapport à la perce de sortie (5).

7. Instrument suivant l'une des revendications précédentes, caractérisé en ce que la perce de sortie (5) et/ou la perce de dérivation (6) et/ou la perce de retour (7) sont radiales.

## Patentansprüche

1. Blas-Musikinstrument, dessen Mundstück (1) mit dem Schalltrichter (12) mit Hilfe eines Zylinderventils entweder direkt oder über einen Tonalitäts-Wechselkreis (13) in Verbindung steht, wobei das Zylinderventil umfaßt: ein zylindrisches Gehäuse, welches aufweist: eine Eingangsöffnung (3), welche mit dem Mundstück (1) in Verbindung steht; eine Ausgangsöffnung (5), welche mit dem Schalltrichter (12) in Verbindung steht; eine Umleitungsöffnung (6) und eine Wiedereintrittsöffnung (7), zwischen denen der Tonalitäts-Wechselkreis (13) angeordnet ist; einen zylindrischen Rotor (8), welcher in dem Gehäuse um dessen Achse (X, X') drehbar montiert ist, in dessen einer halbzylindrischen Hälfte ein erster Durchgangskanal (9) eingearbeitet ist, welcher bezüglich der Achse (X, X') des Rotors (8) insgesamt transversal angeordnet ist, und in dessen anderer halbzylindrischer Hälfte, die der ersten diametral gegenüberliegt, ein zweiter Durchgangskanal (10) eingearbeitet ist, dessen eines Ende im wesentlichen senkrecht zur Achse (X, X') in die Seitenfläche des Rotors (8) mündet; und einen Mechanismus (15), mit dem der Rotor (8) um dessen Achse (X, X') gegenüber dem Gehäuse so gedreht werden kann, daß die Eingangsöffnung (3) über den zweiten Durchgangskanal (10) wahlweise mit der Ausgangsöffnung (5) oder mit der Umleitungsöffnung (6) verbunden wird, dadurch gekennzeichnet, daß die Eingangsöffnung axial ausgerichtet und in einer der Stirnflächen des Gehäuses eingearbeitet ist, das andere Ende des zweiten Durchgangskanals axial ausgerichtet ist und in eine der Stirnflächen des Rotors (8) mündet und die Ausgangsöffnung (5) und die Umleitungsöffnung (6) in Bezug auf die Eingangsöffnung (3) symmetrisch angeordnet sind, so daß die Wege, welche die Luft nimmt, um von der Eingangsöffnung (3) zur Ausgangsöffnung (5) und von der Eingangsöffnung (3) zur Umleitungsöffnung (6) zu gelangen, jeweils die gleiche Länge und die gleiche Krümmung aufweisen.

2. Instrument nach Anspruch 1, dadurch gekennzeichnet, daß die Eingangsöffnung (3) und die Umleitungsöffnung (6) längs der Achse (X, X') des Zylinderventils in unterschiedlichen Niveaus angeordnet sind.

3. Instrument nach einem der Ansprüche 1 oder 2, dadurch gekennzeichnet, daß die Eingangsöffnung (3) in eine der Stirnflächen des Zylinderventils mündet.

4. Instrument nach Anspruch 3, dadurch gekennzeichnet, daß die Eingangsöffnung (3) axial ausgerichtet ist.

5. Instrument nach einem der vorhergehenden Ansprüche, dadurch gekennzeichnet, daß die Ausgangsöffnung (5) und/oder die Umleitungsöffnung (6) und/oder die Wiedereintrittsöffnung (7) von der Stirnfläche, in welche die Eingangsöffnung (3) mündet, weiter entfernt sind als von der anderen Stirnfläche des zylinderventils.

6. Instrument nach einem der vorhergehenden Ansprüche, dadurch gekennzeichnet, daß die Umleitungsöffnung (6) und die Wiedereintrittsöffnung (7) in Bezug auf die Ausgangsöffnung (5) symmetrisch angeordnet sind.

7. Instrument nach einem der vorhergehenden Ansprüche, dadurch gekennzeichnet, daß die Ausgangsöffnung (5) und/oder die Umleitungsöffnung (6) und/oder die Wiedereintrittsöffnung (7) radial angeordnet sind.

## Claims

1. Musical wind instrument, the mouthpiece (1) of which being in communication with the bell (12), directly or via a circuit (13) for changing of tonality, through a barrel comprising a cylindrical shell which comprises an inlet hole (3) that communicates with the mouthpiece (1), an outlet hole (5) that communicates with the bell (12), a branch hole (6) and a return hole (7) between which the circuit (13) for changing tonality is mounted, a cylindrical rotor (8) mounted in the shell so as to rotate about its axis (X, X'), a first aperture (9) being provided in one half of the hemicylindrical halves, substantially transverse to the axis (X, X') of the rotor (8) and a second aperture (10) being provided in the other half, diametrically opposed to the said one half, one end of the second aperture (10) opening onto the lateral face of the rotor (8) in a direction substantially perpendicular to the axis (X, X'), and a mechanism (15) for rotating the rotor (8) about its axis (X, X'), with respect to the shell so as to put the inlet hole (3) into communication selectively with the outlet hole (5) or with the branch hole (6) via the second aperture (10), characterised by the inlet hole being axial and provided in one of the frontal faces of the shell, the other end of the second aperture being axial and opening onto one of the frontal faces of the rotor (8), and the oulet hole (5) and the branch hole (6) being arranged symetrically about the inlet hole (3) so that the paths followed by the air to pass from inlet hole (3) to outlet hole (5) and from inlet hole (3) to branch hole (6) have the same lenght and the same curvature.

2. Instrument as claimed in claim 1, characterized in that inlet hole (3) and branch hole (6) are arranged at different levels along the axis (X, X') of the barrel.

3. Instrument as claimed in one of the preceding claims, characterized in that the inlet hole (3) opens onto one of the frontal faces of the barrel.

4. Instrument as claimed in claim 3, characterized in that the inlet hole (3) is axial.

5. Instrument as claimed in one of the preceding claims, characterized in that the outlet hole (5) and/or the branch hole (6) and/or the return hole (7) is/are farther away from the frontal face into which the inlet hole (3) opens than from the other frontal face of the barrel.

6. Instrument as claimed in one of the preceding claims, characterized in that the branch hole (6) and the return hole (7) are arranged symetrically in respect of outlet hole (5).

7. Instrument as claimed in one of the preceding claims, characterized in that outlet hole (5) and/or branch hole (6) and/or return hole (7) is/are radial.
